# EUROPÄISCHE PATENTSCHRIFT

(11) **EP 3 368 733 B1**
(45) Veröffentlichungstag und Bekanntmachung des Hinweises auf die Patenterteilung: **04.09.2019**
(21) Anmeldenummer: 16804989.8
(22) Anmeldetag: 27.10.2016
(51) Int. Cl.: E04H 4/08

(54) **BADE- ODER WHIRLPOOLWANNE**
BATHING POOL OR WHIRLPOOL
BASSIN DE BAIGNADE OU BAIN HYDROMASSEUR

(30) Priorität: 27.10.2015 DE 102015118340
(43) Veröffentlichungstag der Anmeldung: 05.09.2018
(73) Patentinhaber: Rivierapool Fertigschwimmbad GmbH, 49744 Geeste (DE)
(72) Erfinder: RENGERS, Uwe, 49744 Geeste (DE)
(74) Vertreter: Schulte & Schulte
(86) Internationale Anmeldenummer: PCT/DE2016/100502
(87) Internationale Veröffentlichungsnummer: WO 2017/071688

(56) Entgegenhaltungen:
- WO-A1-2007/036658
- US-A- 5 974 600
- US-A1- 2008 083 062
- US-B1- 8 726 429

## Beschreibung

Die Erfindung betrifft eine Bade- oder Whirlpoolwanne mit rechteckigem Querschnitt, die mit einer die Wanne seitlich umschließenden Verkleidung ausgerüstet ist, die an mindestens einer ihrer Seitenwände eine Auflage für jeweils eine Baugruppe von mindestens zwei miteinander verbundenen Paneelen in deinstalliertem Zustand aufweist.

Bei einem Whirlpool handelt es sich um ein mit warmem Wasser zu befüllendes Becken, in das mittels Düsen Luft eingeblasen und damit das Wasser in strudelnde, brodelnde Bewegung versetzt wird. Damit verbindet sich für den in dem Becken liegenden oder sitzenden Benutzer ein über das reine Baden hinausgehendes Erlebnis. Verglichen mit Badewannen bauen Whirlpools relativ groß, je nach ihrem Standort in Hotels, Fitnesscentern, in Privathäusern - oderwohnungen, innen oder außen. Im Gegensatz zu Badewannen werden Whirlpools in aller Regel aufgrund ihrer Größe und der damit verbundenen Wassermenge nicht nach jeder Benutzung geleert. Sie werden stattdessen mit einer Abdeckung versehen, um das Wasser vor Verunreinigungen zu schützen und die Wärme möglichst im Becken zu halten. Diese Abdeckungen sind häufig plattenartig ausgebildet und werden über das Becken geklappt oder geschoben. Gemeinsam ist allen bisher bekannten Lösungen eine gewisse Wuchtigkeit, nicht zuletzt bedingt durch die gewünschte Isolierwirkung solch einer Abdeckung. Dies macht gleichzeitig die Handhabung schwierig, da gerade etwas größer bauende Pools naturgemäß dann auch mit großen, schweren Abdeckplatten ausgerüstet sein müssen. Es kommt hinzu, dass diese relativ monströsen Platten dann in unmittelbarer Nähe des Pools ansonsten ungenutzt abgelegt werden, wo sie kein besonders ansprechendes Bild abgeben. Aus der US 5,974,600 ist ein Whirlpool mit Paneelen bekannt. Solch ein Pool umfasst eine aufwendig bauende Hydraulik mit Zylindern, über welche die Paneele zwischen den beiden Positionen verstellt werden können, in denen sie auf oder neben der eigentlichen Wanne platziert sind. Ähnlich verhält es sich mit der US 8,726,429 und Scharnieren, um welche die Paneele zwischen den angesprochenen beiden Positionen verstellbar sind. Diesen Lösungen ist gemeinsam, dass sie aufwendig bauen und potentielle Verletzungsstellen an ihren äußeren Berandungen aufweisen.

Damit stellt sich der vorliegenden Erfindung die Aufgabe, eine Bade- oder Whirlpoolwanne zu schaffen, die sich im installierten Zustand durch Kompaktheit auszeichnet und keine potentiellen Verletzungsstellen an ihrer äußeren Berandung umfasst.

Die erfindungsgemäße Aufgabe wird dadurch gelöst, dass die Auflage durch mindestens zwei teleskopierbar ausgebildete Stangen gebildet ist.

Um die Paneele schnell und platzsparend verstauen zu können, verfügt die erfindungsgemäße Wanne über mindestens eine Auflage für jeweils eine aus mindestens zwei miteinander verbundenen Paneelen bestehende Baugruppe. Am zweckmäßigsten verfügt die Wanne an zwei Seitenwänden, vorzugsweise liegen diese sich gegenüber, über entsprechende Auflagen, auf denen die Paneele gestapelt untergebracht werden können. Das heißt in deinstalliertem Zustand, in dem die Wanne frei zugänglich und nicht abgedeckt ist, können die Paneele besonders gut auf den Auflagen untergebracht werden. Speziell im wachsenden Markt der rechteckigen Pools liegt darin eine besonders geeignete Lösung. Dank der hohen Stabilität der Paneele kann die Wanne samt installierter Paneele auch als Liegefläche für mehrere Personen genutzt werden.

Was die Ausbildung der Auflage betrifft, ist vorgesehen, dass die Auflage durch mindestens zwei Stangen gebildet ist, die sich paarweise an gegenüberliegenden Seitenwänden der Verkleidung befinden.

Indem die Stangen teleskopierbar ausgebildet sind, können sie optimal in dem Zwischenraum zwischen Wanne und Verkleidung in ihrem eingefahrenen Zustand untergebracht werden, während im ausgefahrenen Zustand ein Maximum an Platz als Auflager für die Paneele zur Verfügung steht.

Dass die Verkleidung über die Wannenumrandung reicht, dass sich also die Verkleidung ein Stück weit nach innen über die Wannenumrandung erstreckt, dient vor allem dem Zweck, die Paneele wiederum im installierten Zustand bündig und damit so passgenau auf der Wanne unterbringen zu können, dass praktisch kein Schmutz von außen in das Becken hinein und keine Wärme aus dem Becken heraus gelangen kann.

Die Paneele sind bekanntlich in Baugruppen zusammengefasst, so dass sie sich gut zusammen auf dem Auflager verstauen lassen. Es empfiehlt sich daher, wenn die Verkleidung an gegenüberliegenden Seitenwänden eine Auflage aufweist und damit insgesamt zwei. Ein Whirlpool ist am besten mit zwei Baugruppen à jeweils zwei miteinander an ihren Außenkanten verbundenen Paneelen auszurüsten.

Um die Stangen einerseits sicher unterzubringen zu können und andererseits ein möglichst sicheres Auflager zu gewährleisten, ist vorgesehen, dass die Stangen im Bereich der Ecken der Verkleidung angeordnet sind, mit anderen Worten sollten die Stangen möglichst am Ende einer Seitenwand angeordnet sein.

Eine besonders vorteilhafte Ausführungsform der Erfindung sieht vor, dass die Stangen im eingefahrenen Zustand in der Verkleidung oder in dem Zwischenraum zwischen Wanne und Verkleidung angeordnet sind. Es versteht sich von selbst, dass auszuschließen ist, dass die Stangen irgendwie in den Bereich der Wanne hineinragen oder diese gar beschädigen, so dass der Zwischenraum zwischen Wanne und Verkleidung entsprechend durch das Positionieren der Stangen dort im eingefahrenen Zustand ausgenützt werden sollte.

Im weitesten Sinne können die erfindungsgemäßen Paneele auch zur Vergrößerung der Bade- oder Whirlpoolwanne ausgenutzt werden, etwa als Fläche zum Auflegen von Handtüchern, Bademänteln, Getränken etc.. In diesem Zusammenhang ist es dann sinnvoll, wenn die Stangen in einem Abstand zu der Oberkante der Verkleidung angeordnet sind, der in etwa der Stärke zweier gestapelter Paneele entspricht, so dass diese zumindest annähernd bündig mit der Verkleidung der Bade- oder Whirlpoolwanne abschließen.

In dem anderen, d. h. in dem installierten Zustand der Schutzabdeckung sollte diese die Wanne möglichst lückenlos abdecken, um ihre volle Isolierwirkung entfalten zu können. Dazu wären beim Auflegen der Baugruppen von Paneelen mögliche Kopfstützen, mit denen der Whirlpool ausgerüstet ist, im Weg. Insofern ist der Vorschlag zu verstehen, nach dem die Bade- oder Whirlpoolwanne mit einklappbaren Kopfstützen ausgerüstet ist, so dass die Paneele ohne Beeinträchtigung auf die Umrandung des Pools aufgelegt werden können.

Die Erfindung zeichnet sich insbesondere dadurch aus, dass eine optimal handhabbare, schnell zu montierende und wieder zu demontierende, leichte, perfekt isolierende, hohen Belastungen standhaltende und gut zu verstauende Schutzabdeckung für einen Whirlpool geschaffen ist. Die Schutzabdeckung umfasst dabei zwei Baugruppen von paarweise miteinander verbundenen Paneelen, die auf die Umrandung der Wanne oder eine rahmenartige Verkleidung aufgelegt werden können. Dazu sind die Paneele paarweise scharnierartig an ihren Kanten miteinander verbunden, so dass sie sich im deinstallierten Zustand, wenn das Wasser nicht abgedeckt werden muss, gut stapeln lassen. Im installierten Zustand geschieht dies am zweckmäßigsten an den gegenüberliegenden Seitenwänden der Verkleidung in Form eines aus zwei Stangen gebildeten Auflagers, wobei die Stangen teleskopierbar ausgebildet sind, so dass sie in die Verkleidung der Wanne eingeschoben werden können, wenn das Auflager nicht gebraucht wird, weil die Paneele auf der Umrandung installiert sind. In dem anderen, deinstallierten Zustand mit offener Wanne hingegen können die Paneele auf den Auflagern gestapelt werden, die dazu teleskopierbar ausgebildet sind und aus der Verkleidung entsprechend herausgezogen werden können.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: einen geschlossenen Whirlpool,
- Figur 2: einen teilweise geöffneten Whirlpool in Vorderansicht,
- Figur 3: einen teilweise geöffneten Whirlpool in Rückansicht,
- Figur 4: einen vollständig geöffneten Whirlpool,
- Figur 5: eine Variante zu Figur 2 und
- Figur 6: eine Variante zu Figur 1.

Figur 1 zeigt einen geschlossenen, quadratischen Whirlpool 1 mit installierter Schutzabdeckung 2. Diese Abdeckung 2 dient dabei nicht nur zum Schutz des in dem Whirlpool befindlichen Wassers vor Abkühlung oder Verschmutzung, sondern auch als stabile und kompakte Liegefläche, als sogenanntes Daybed. Die Schutzabdeckung umfasst zwei Baugruppen 3, 4 à jeweils zwei Paneelen 5, 6 bzw. 7, 8. Dazu bestehen die jeweiligen Baugruppen 3, 4 aus jeweils zwei Paneelen 5, 6 bzw. 7, 8 und sind an ihren Außenkanten scharnierartig miteinander verbunden. Dies bedeutet gleichzeitig, dass die vier Paneele 5 bis 8 sich auch dahingehend sehr einfach installieren lassen, als eben diese Schutzabdeckung 2 nur aus zwei Teilen 3 und 4 besteht. Umgeben ist die hier nicht gezeigte Wanne von einer Verkleidung 9, welche diese rahmenartig umgibt und deren Seitenwände 15 und 16 hier erkennbar sind. Das Auflager 17, 17' ist erkennbar in Form der beiden Stangen 18, 19, die sich in dieser Darstellung im eingefahrenen Zustand befinden. Die Stange 18 verschwindet beispielsweise in dem Zwischenraum zwischen der Wanne und der Seitenwand 16. Um ein möglichst großes Auflager 17, 17' zu generieren, sollten die Stangen 18, 19 möglichst weit in den Ecken 22, 23 der Verkleidung positioniert sein, was damit einhergeht, dass hier die Zwischenräume zwischen Wanne und Verkleidung 9 ohnehin vorhanden sind, in die die das Auflager bildenden Stangen eingeschoben werden können.

Teilweise geöffnet ist die Schutzabdeckung 2 dann in der Darstellung nach Figur 2. An der Seitenwand 15 ist die Schutzabdeckung 2 in Form der Baugruppe 4 komplett geöffnet, die beiden die Baugruppe 4 bildenden Paneele 5, 6 lagern auf dem hier verdeckten Auflager. Aus dem Inneren des Whirlpools 1 sind diese großen Flächen sehr gut erreichbar, so sie etwa zur Ablage von Handtüchern, Bademänteln oder Gläsern geeignet sind.

Im Bereich der gegenüber liegenden Seitenwand befinden sich die beiden die Baugruppe 3 bildenden Paneele 7 und 8 zumindest annähernd in einem rechten Winkel zueinander, so dass die Wanne 10 nur teilweise abgedeckt ist. Angedeutet mit dem Bezugszeichen 11 und 12 sind die Außenkanten der beiden aneinander stoßenden Paneele 7 und 8, die scharnierartig verbunden sind, um überhaupt die in Figur 2 dargestellte Position einnehmen zu können. Mit 17", 20 bezeichnet ist eine weitere Stange als Teil eines Auflagers auf der der Seitenwand 15 gegenüber liegenden Seite der Verkleidung 9. Die Kopfstützen sind mit dem Bezugszeichen 24, 25 und 26 versehen. Diese sind einklappbar ausgebildet, damit sie den Paneelen 5 und 6 im installierten, d.h. die Wanne 10 abdeckenden Zustand nicht im Weg sind. Gut zu erkennen ist in der Darstellung nach Figur 2 auch der massiv ausgebildete Rand 27 der Verkleidung oberhalb der eigentlichen Wannenumrandung 28 als solides Auflager für die Paneele 5, 6, 7, 8.

Von der anderen Seite aus betrachtet, zeigt Figur 3 den Whirlpool 1 mit der den Einstieg in die Wanne 10 erleichternden Stufe 32 an der Seitenwand 14. Die beiden Außenkanten 11, 12 der beiden Paneele 7, 8 sind noch besser erkennbar. Gleiches gilt für das Auflager 17, 17' in Form der beiden ausgezogenen Stangen 20, 21 an der Seitenwand 13, um deren obere Kante die Baugruppe 3 mit ihren beiden Paneelen 7 und 8 dann geklappt werden kann. In der Wanne sind mehrere Düsen erkennbar, von denen hier einige beispielhaft mit den Bezugszeichen 29 und 30 bezeichnet sind.

Eine Variante mit einem in den Boden 33 eingelassenen Whirlpool mit quadratischem Querschnitt zeigen dann die Figuren 4 bis 6. Der Blick in die Wanne 10 liegt frei, die Schutzabdeckung 2 ist vollständig deinstalliert, die Paneele 5, 6, 7 und 8 liegen nebeneinander neben der Verkleidung 9 des Whirlpools 1.

In der Darstellung nach Figur 5 ist die Schutzabdeckung 2 teilweise demontiert, die Paneele 7, 8 passen sich der Stufe 31 an.

Schließlich zeigt Figur 6 den Whirlpool 1 in der Variante nach den Figuren 4 bis 6 mit vollständig installierter Schutzabdeckung 2.

## Patentansprüche

1. Bade- oder Whirlpoolwanne (1) mit rechteckigem Querschnitt, die mit einer die Wanne (1) seitlich umschließenden Verkleidung (9) ausgerüstet ist, die an mindestens einer ihrer Seitenwände (13, 14, 15, 16) eine Auflage (17) für jeweils eine Baugruppe (3, 4) von mindestens zwei miteinander verbundenen Paneelen (5, 6, 7, 8) in deinstalliertem Zustand aufweist,
**dadurch gekennzeichnet,**
**dass** die Auflage (17) durch mindestens zwei teleskopierbar ausgebildete Stangen (18, 19) gebildet ist.

2. Bade- oder Whirlpoolwanne nach Anspruch 1,
**dadurch gekennzeichnet,**
**dass** die Verkleidung (9) über die Wannenumrandung (28) reicht.

3. Bade- oder Whirlpoolwanne nach Anspruch 1,
**dadurch gekennzeichnet,**
**dass** die Verkleidung (9) an gegenüber liegenden Seitenwänden (13, 14) eine Auflage (17) aufweist.

4. Bade- oder Whirlpoolwanne nach Anspruch 1,
**dadurch gekennzeichnet,**
**dass** die Stangen (18, 19) im Bereich der Ecken (20, 21) der Verkleidung (9) angeordnet sind.

5. Bade- oder Whirlpoolwanne nach Anspruch 1,
**dadurch gekennzeichnet,**
**dass** die Stangen (18, 19) im eingefahrenen Zustand in der Verkleidung (9) oder in dem Zwischenraum zwischen Wanne (1) und Verkleidung (9) angeordnet sind.

6. Bade- oder Whirlpoolwanne nach Anspruch 1,
**dadurch gekennzeichnet,**
**dass** die Stangen (18, 19) in einem Abstand zu der Oberkante (20) der Verkleidung (9) angeordnet sind, der in etwa der Stärke zweier gestapelter Paneele (5, 6, 7, 8) entspricht.

7. Bade- oder Whirlpoolwanne nach Anspruch 1,
**dadurch gekennzeichnet,**
**dass** die Bade- oder Whirlpoolwanne (1) mit einklappbaren Kopfstützen (22, 23, 24) ausgerüstet ist.

## Claims

1. Bathtub or whirlpool tub (1) with a rectangular cross section that is equipped with panelling (9) surrounding the tub (1) on the sides having a support (17) in an uninstalled state on at least one of its side walls (13, 14, 15, 16) for an assembly (3, 4) in each case of at least two connected panels (5, 6, 7, 8),
**characterised in that**
the support (17) is formed by at least two extendable rods (18, 19).

2. Bathtub or whirlpool tub in accordance with Claim 1
**characterised in that**
the panelling (9) extends over the edge of the tub (28).

3. Bathtub or whirlpool tub in accordance with Claim 1
**characterised in that**
the panelling (9) has a support (17) on facing side walls (13, 14).

4. Bathtub or whirlpool tub in accordance with Claim 1
**characterised in that**
the rods (18, 19) are located in the area of the corners (20, 21) of the panelling (9).

5. Bathtub or whirlpool tub in accordance with Claim 1
**characterised in that**
when retracted the rods (18, 19) are located in the panelling (9) or in the gap between tub (1) and panelling (9).

6. Bathtub or whirlpool tub in accordance with Claim 1
**characterised in that**
the rods (18, 19) are located at a distance from the upper edge (20) of the panelling (9) that corresponds approximately to the thickness of two stacked panels (5, 6, 7, 8).

7. Bathtub or whirlpool tub in accordance with Claim 1
**characterised in that**
the bathtub or whirlpool tub (1) is equipped with folding headrests (22, 23, 24).

## Revendications

1. Baignoire ou jacuzzi (1) avec section rectangulaire, qui est pourvue d'un habillage (9) enserrant latéralement la baignoire (1), qui présente sur au moins une de ses parois extérieures (13, 14, 15, 16) un support (17) pour chacun des sous-ensembles (3, 4) d'au moins deux panneaux (5, 6, 7, 8) à l'état désinstallé,
**caractérisé par le fait**
**que** le support (17) est formé par au moins deux tiges formées de façon télescopique (18, 19).

2. Baignoire ou jacuzzi selon la revendication 1,
**caractérisé par le fait**
**que** l'habillage (9) va jusqu'à la bordure de la baignoire (28).

3. Baignoire ou jacuzzi selon la revendication 1,
**caractérisé par le fait**
**que** l'habillage (9) présente un support (17) en face des parois latérales (13, 14).

4. Baignoire ou jacuzzi selon la revendication 1,
**caractérisé par le fait**
**que** les tiges (18, 19) sont disposées dans la zone des coins (20, 21) de l'habillage (9).

5. Baignoire ou jacuzzi selon la revendication 1,
**caractérisé par le fait**
**que** les tiges (18, 19) sont, à l'état rentré, disposées dans l'habillage (9) ou dans l'espace intermédiaire entre la baignoire (1) et l'habillage (9).

6. Baignoire ou jacuzzi selon la revendication 1,
**caractérisé par le fait**
**que** les tiges (18, 19) sont disposées à une certaine distance du bord supérieur (20) de l'habillage (9), qui correspond à peu près à l'épaisseur de deux panneaux (5, 6, 7, 8) empilés.

7. Baignoire ou jacuzzi selon la revendication 1,
**caractérisé par le fait**
**que** la baignoire ou jacuzzi (1) est équipée d'appuie-têtes (22, 23, 24) rabattables.
